# EUROPÄISCHE PATENTSCHRIFT

(11) **EP 0 866 918 B1**
(45) Veröffentlichungstag und Bekanntmachung des Hinweises auf die Patenterteilung: **29.12.1999**
(21) Anmeldenummer: 96920677.0
(22) Anmeldetag: 08.07.1996
(51) Int. Cl.: F04C 18/08, F04C 18/16

(54) **ZWILLINGS-FÖRDERSCHRAUBEN**
TWIN FEED SCREW
VIS TRANSPORTEUSES JUMELEES

(30) Priorität: 11.12.1995 CH 348895; 21.12.1995 CH 362895
(43) Veröffentlichungstag der Anmeldung: 30.09.1998
(73) Patentinhaber: Ateliers Busch S.A., 2906 Chevenez (CH)
(72) Erfinder: BECHER, Ulrich, CH-2900 Porrentruy (CH)
(74) Vertreter: Ganguillet, Cyril
(86) Internationale Anmeldenummer: CH9600251
(87) Internationale Veröffentlichungsnummer: WO9721926

(56) Entgegenhaltungen:
- GB-A- 746 628
- PATENT ABSTRACTS OF JAPAN vol. 12, no. 182 (M-702), 27.Mai 1988 & JP,A,62 291486 (TAIKO KIKAI KOGYO K.K.), 18.Dezember 1987,

## Beschreibung

Die Erfindung betrifft die Profilgeometrien von Zwillings-Förderschrauben zum achsparallelen, außenachsigen Betrieb in Pumpen mit Pilotgetriebe zum gegenläufigen Führen der Schrauben. Profilgeometrie, Umschlingungswinkel, Steigung, Spaltbreite, Medium-Steuerung und Drehzahl bestimmen hierbei die Pumpenkennwerte wie Fördermenge, Wirkungsgrad, Inddruck, Leckrate, Temperatur, Geräusche sowie den Fertigungsaufwand.

Die als SRM-Profil bekannten Geometrieen der Fa. SRM, Schweden, eignen sich zum Bau von schnelldrehenden ZwillingsFörderschrauben mit ungleichen Profilen in mehrgängiger Ausführung und kleinen Umschlingungswinkeln für Pumpen mit mittlerem Enddruck. Konstruktionsbedingte Lücken zwischen Eingriffslinie und Gehäuseinnenkante, allgemein als "Blasloch" bekannt, verhindern höheren Enddruck oder guten volumetrischen Wirkungsgrad bei kleinen und mittleren Drehzahlen.

Im Dokument GB-A-746 628 wird eine Verdrängermaschine mit eingängigen Rotoren, im gegenläufigen Drehsinn arbeitend, beschrieben. Jeder Rotor besitzt eine epizykloidenförmige Konkav-Seite und eine Konvex-Seite. Die Umschlingungswinkel sind ≥360°. Bei dieser Ausbildung der Rotoren existiert kein Blasloch; sie operieren deshalb bereits bei mittleren Drehzahlen für manche Anwendungen zufrieden-stellend.

Im vorliegenden Fall gilt das Interesse jedoch Pumpen höherer Enddrücke bei mittleren Drehzahlen, wofür eingängige Zwillingsschrauben mit axialer Sequenz der Arbeitszellen und Umschlingungswinkeln >720° besser geeignet sind : Durch die Ausbildung jeweils einer Flanke der eingängigen Profile als verlängerte Zykloide werden wechselweise symmetrische Eingriffslinien gebildet, die von den Gehäuseinnenkanten zu den Kernkreisen entlang der Schraubenaußenkonturen verlaufen. Diese Eingriffslinien unterteilen den Innenraum der Pumpe in axial wandernde Arbeitszellen mit zweifacher Länge der Steigung in überlappender Anordnung.

In bekannten Ausführungsformen, wie beispielsweise durch die Fa. Taiko, Japan, lieferbar, sind die Schrauben mit Umschlingungswinkeln von 1080°, 1440°, 1800° etc. gefertigt und weisen gleiche Stirnprofile auf. Der Auslaß wird stirnseitig durch eine der Schrauben gesteuert mit Öffnung entlang der zweiten, dort evolventenförmigen Profilflanke.

Unter Beibehaltung des Arbeitsprinzips der axial wandernden Arbeitszellen mit zweifacher Länge der Steigung soll die Profilgeometrie neu gestaltet und definiert werden im Sinne einer modernen Serienfertigung und es soll eine Verbesserung des volumetrischen Wirkungsgrades, der Dynamik und der Steuerung des Mediums erreicht werden.

Diese Aufgabe wird bei Zwillings-Förderschrauben mit Profilkonturen aus Kernkreisbogen, zykloidenförmiger Hohlflanke, Außenkreisbogen und zweiter Flanke erfindungsgemäß dadurch gelöst, daß abweichend von Bekanntem auch die zweite Flanke 6, Mantelflanke genannt, im Fußpunkt knickfrei an den Kernkreisbogen 4 anschließt und daß die Mantelflanke 6 zumindest einen mittleren, nicht ansteigenden Bereich, den Sattel 7 enthält, der die solchermaßen gebildeten Teil-Manfelflanken, die Innenflanke 8 und die Außenflanke 9 knickfrei verbindet.

Anhand des in den Abbildungen dargestellten und in den Unteransprüchen 2, 3 gekennzeichneten Ausführungsbeispiels wird die Erfindung anschließend näher erläutert.

Es zeigen :
- Fig.1 :: Einen Satz Zwillings-Förderschrauben in eingängiger Ausführung mit Pilotgetriebe und mit Umschlingungswinkeln von ca. 1600° nach der Erfindung mit einem mittleren Sattelbereich in der Mantelflanke, in verkleinertem Maßstab.
- Fig.2 :: Eine Ausführung der Profilgeometrie und Eingriffsverhältnisse mit dem Gegenprofil eines Zwillings-Förderschraubensatzes von Fig.1.
- Fig.3 :: Eine Ausführung der Zwillings-Förderschrauben in einem Schnitt entsprechend der Linie A-A von Fig.1, eingebaut in einem Gehäuse, im gleichen Maßstab dargestellt wie Fig.1.
- Fig.4 :: Eine Ausführung der Förderschrauben in einem axialen Schnitt, ausschnittweise.

In der gewählten Ausführung haben die Förderschrauben 1, 2 (Fig.1 und 3). Umschlingungswinkel von ca. 1600° und gleiche Stirnprofile mit einer Mantelflanke, die aus mehreren Flankenteilkurven zusammengesetzt ist : Der Sattel 7 (Fig.1 und 2) ist kreisbogenförmig mit einem Radius der Größe des halben Achsabstands ausgeführt und korrespondiert im Einbau mit dem Sattel der Gegenschraube. Die Innenflanke 8 (Fig.2) besteht aus einem an den Sattel 7 knickfrei anschließenden, exzentrischen Kreisbogen, hier Flankenkreis 10 (Fig.2) genannt, und einer knickfrei anschließenden verlängerten Zykloide, der Wurzelzykloide 11 (Fig.2), zur Anbindung an den Kernkreisbogen 4 (Fig.2 und 3). Der Mittelpunkt des Flankenkreises der Gegenschraube bewegt sich bezüglich des betrachteten Profils auf einer verkürzten Epizykloide 12 (Fig.2), deren innere Parallelkurve im Abstand des Flankenkreisradius f die Außenflanke 9 (Fig.2) des betrachteten Profils ist.

Zur quantitativen Festlegung wird wie folgt vorgegangen :
1. Festsetzung des Achsabstandes:
   a= 100 L.E. (Längeneinheiten).
2. Hieraus folgt direkt der Sattelkreisradius:
   d = a/2 = 50 L.E.
3. Festsetzung des Kernkreisradius: c = 23 L.E.
4. Hieraus folgt direkt der Außenkreisradius:
   b = a-c = 77 L.E.
5. Mit a und b wird die Hohlflanken-Zykloide 5 (Fig.2 und 3) berechnet.
   Einige Zahlenwerte sind in Tabelle I aufgeführt, wobei u, v die Koordinaten eines recht winkligen Koordinatensystems mit Ursprung in der Achsmitte sind.
6. Aus a und b erhält man den Eintauchwinkel α, der den Bereich der gegenseitigen Durchdringung der kämmenden Förderschrauben 1, 2 (Fig.3) angibt: α/2 = 49,51°
7. Festlegung des Außenkreissektorwinkels β: Zur Aufrechterhaltung der Funktion muß β > α/2 werden. Festlegung β = 76°.
   Wegen Gegeneingriff des gleichen Profils ist der Kernkreissektorwinkel ebenfalls = β = 76°.
8. Festlegung der Schraubensteigung : 1 = 100 L.E.
9. Die Werte 1, a, b, und die Forderung gemeinsamer Bearbeitung der Flanken 5, 6 und Kern 4 mit einem Werkzeug führt über Berechnungen am Axialschnitt (Fig.4) zu einer Bedingung für den Flankenkreisradius von f ≥ 22 L.E. Festlegung : f = 22 L.E., woraus sich die Exzentrizität e der Flankenkreismitte ergibt: e = d-f = 28 L.E.
10. Die Wurzelzykloide 11 wird durch die Kopfecke am Stoßpunkt Außenkreis/Außenflanke des Gegenprofils erzeugt und ist wegen gleicher Hebel a, b deckungsgleich zu einem Teil der Hohlflanke 5. Bei knickfreier Verbindung von Flankenkreis 10 und Kernkreis 4 durch die Wurzelzykloide 11 ergibt sich der Innenflankensektorwinkel : γ = 65,94°.
   Wegen Gegeneingriff des gleichen Profils ist der AuBenflankensektorwinkel ebenfalls γ = 65,94°.
11. Der Sattelsektorwinkel wird somit δ = 360°- 2β-2γ = 76,12°.
12. Die Werte a, e, f führen zu der Kontur der Außenflanke 9, ein Abschnitt einer Innenparallelkurve zu einer verkürzten Epizykloide. Einige Zahlenwerte sind in Tabelle II aufgeführt, wobei u, v der Definition von Tabelle I entsprechen.

Nach Festlegung der Profilkontur folgt nunmehr:
13. Schwerpunktmittenabstand g = 21,58 L.E.
14. Rotorfläche = Z = 8295,4 (L.E.)² und somit g·z = 1,79·10⁵ (L.E.)³.
15 Wirkungsgrad η = 49,51 %.
16. Aus Betriebsdrehzahl und Geometriedaten erhält man die relative Förderleistung in (L.E.)³/Zeiteinheit, woraus sich durch Gleichsetzen mit der korrigierten Soll-Förderleistung der Wert für 1 L.E. ergibt. Bei einer Soll-Förderleistung von 250 m³/h (unkorrigiert) und einer Drehzahl von 3000 UpM ergibt sich: 1 L.E. = 1 mm.

Die danach jetzt am Profil für berührungsfreien Betrieb noch durchgeführten Maßkorrekturen sind zwar für einwandfreie Funktion und Fertigung unerläßlich und mit erheblichem Aufwand verbunden, spielen jedoch bei der Profilauswahl nur eine untergeordnete Rolle.

Der Vergleich mit bekannten Profilen zeigt eine Verbesserung des volumetrischen Wirkungsgrades um ca. 6,5%-Punkte, eine Verbesserung der Dynamik (g.z veringert um 27,2 %) und eine gemeinsame Fertigungsmöglichkeit der gesamten Ganginnenfläche, gebildet durch Kern 4, Hohlflanke 5, Innenflanke 8, Sattel 7 und Außenflanke 9. Der Flächenanteil im Bereich des Flankenkreises erlaubt eine bessere Anpassung der Steuerung des Mediums, geführt über Kanäle 13 (Fig.3) in der Gehäusestirnwand.

## Patentansprüche

1. Zwillings-Förderschrauben für achsparallelen, gegenläufigen Außeneingriff mit Umschlingungswinkeln von mindestens 720° und eingängig ausgerührt mit Stirnprofilkonturen, gebildet aus Kernkreisbogen (4), erster, zykloidenförmiger Hohlflanke (5), Außenkreisbogen (3) und zweiter Flanke (6), dadurch gekennzeichnet, daß die zweite Flanke, Mantelflanke (6) genannt, im Fußpunkt ebenso wie die Hohlflanke (5) knickfrei an den Kernkreisbogen (4) anschließt, sodaß die Hohlflanke (5) und die Mantelflanke (6) mit dem Kern (4) zusammen eine knickfreie Fläche mit gemeinsamer Bearbeitungsmöglichkeit bilden; und daß die Mantelflanke (6) zumindest einen mittleren, nicht ansteigenden Bereich, den Sattel (7) enthält, der die solchermaßen gebildeten Teil-Mantelflanken, die Innenflanke (8) und die Außenflanke (9) verbindet, wodurch gegenüber bekannten Profilen günstigere Flächenverteilung erzielt wird, mit positiven Auswirkungen auf Wirkungsgrad, Dynamik und Mediumsteuerung.

2. Zwillings-Förderschrauben nach Anspruch 1, dadurch gekennzeichnet, daß die Mantelflanke (6) aus mehreren Flankenteilkurven zusammengesetzt ist, derart daß der Sattel (7) kreisbogenförmig ausgeführt ist.

3. Zwillings-Förderschrauben nach Anspruch 2, dadurch gekennzeichnet, daß die Innenflanke (8) aus einem exzentrischen Kreisbogen, dem hier sog. Flankenkreis (10) und einer verlängerten Zykloide, als Wurzelzykloide bezeichnet, zusammengesetzt ist, derart daß die Wurzelzykloide (11) an den Kernkreisbogen (4) anschließt und knickfrei durch den Flankenkreis (10) mit dem Sattel (7) verbunden ist, sodaß die Außenflanke (9), bedingt durch den jeweiligen Eingriff der Gegenschraube, die Form der Innenparallelkurve einer verkürzten Epizykloide erhält.

## Claims

1. Double conveyor worms for axis-parallel, counter-running outside engagement, with angles of contact of at least 720° and designed as single-flight with end profile contours, formed from core circles (4), a first cycloid-shaped hollow flank (5), outer arcs (3) and second flank (6), characterised in that the second flank, referred to as the cover flank, also connects free of folds to the core circles (4) at the foot point, in the same way as the hollow flank (5), with the result that the hollow flank (5) and the cover flank (6) together with the core (4) form a fold-free surface with common machining potential; and that the cover flank (6) features at least one central non-rising area, the saddle (7), which connects the part cover flanks thus formed, the inner flank (8) and the outer flank (9), as a result of which a surface distribution is achieved which is more favourable in relation to known profiles, with positive effects on degree of efficiency, dynamics, and medium control.

2. Double conveying screw according to Claim 1, characterised in that the cover flank (6) is composed of several flank part curves, in such a way that the saddle support (7) is designed in the shape of an arc.

3. Double conveying worms according to Claim 2, characterised in that the inner flank (8) is composed of an eccentric arc, referred to here as the flank arc (10), and an extended cycloid, designated as the root cycloid, in such a way that the root cycloid (11) connects to the core circle (4) and the flank arc (10) is connected to the saddle support (7), with the result that the outer flank (9), conditioned by the engagement of the counter-worm in each case, adopts the shape of the inner parallel arcs of a truncated epicycloid.

## Revendications

1. Vis transporteuses jumelées à axes parallèles, pour fonctionnement en sens inverses et engrènement extérieur, avec angles d'enveloppement d'au moins 720°, à filet unique, avec contour de profil frontal, formé d'un arc de cercle de noyau (4), d'un premier flanc concave, en forme de cycloïde (5), d'un arc de cercle extérieur (3), et d'un second flanc (6), caractérisées en ce que le second flanc, nommé flanc de couverture (6), se raccorde à son pied sans angle, comme le flanc concave (5) à l'arc de cercle de noyau (4), de sorte que le flanc concave (5) et le flanc de couverture (6) forment avec le noyau (4) une surface sans angle avec possibilité d'usinage commune; et en ce que le flanc de couverture (6) comporte au moins une zone médiane, sans augmentation du rayon, la selle (7), réunissant les parties de flanc de couverture ainsi délimitées, le flanc intérieur (8) et le flanc extérieur (9), ce qui détermine une meilleure répartition des surfaces par rapport à des profils connus, et des effets positifs sur le rendement, la dynamique et la commande du fluide.

2. Vis transporteuses jumelées selon la revendication 1, caractérisées en ce que le flanc de couverture (6) est constitué de plusieurs courbes de flanc partielles de telle sorte que la selle (7) est en forme d'arc de cercle.

3. Vis transporteuses jumelées selon la revendication 2, caractérisées en ce que le flanc intérieur (8) est composé d'un arc de cercle excentrique, appelé ici le cercle de flanc (10) et d'une cycloïde allongée désignée comme cycloïde de racine (11), auquel l'arc de cercle du noyau (4) se raccorde et qui est reliée sans angle avec la selle (7) par le cercle de flanc (10), de sorte que le flanc extérieur (9), prend, du fait de l'engrènement de la vis jumelle, la forme d'une courbe intérieure parallèle à une épicycloïde raccourcie.
